# EUROPÄISCHE PATENTANMELDUNG

(11) **EP 4 613 500 A1**
(43) Veröffentlichungstag der Anmeldung: **10.09.2025**
(21) Anmeldenummer: 25156604.8
(22) Anmeldetag: 07.02.2025
(51) Int. Cl.: B42D 25/324, B42D 25/342, B42D 25/351, B42D 25/387

(54) **SICHERHEITSELEMENT UND VERFAHREN ZUR HERSTELLUNG EINES SICHERHEITSELEMENTS**

(30) Priorität: 08.02.2024 DE 102024103599
(71) Anmelder: Giesecke+Devrient Currency Technology GmbH, 81677 München (DE)
(72) Erfinder: IMHOF, Martin, 81677 München (DE); SAFADI, Diana, 81677 München (DE); STAUDIGL, Martina, 81677 München (DE); ANDERS, Jörg, 81677 München (DE); BAADER, Andreas, 81677 München (DE); HABIK, Klaus, 81677 München (DE)
(74) Vertreter: Patentanwälte Geyer, Fehners & Partner mbB

(57) **Zusammenfassung**

Sicherheitselement zur Absicherung von Wertdokumenten, das einen Substratkörper (2), mit ersten Rasterflächen (8), die aus ersten Teilrasterflächen (4) und zweiten, farblich unterschiedlichen Teilrasterflächen (6) aufgebaut sind, und zweiten Rasterflächen. Die ersten Teilrasterflächen (4) und die zweiten Teilrasterflächen (6) sind mit dem unbewaffneten Auge nicht unterscheidbar und ergeben gemeinsam eine Mischfarbe. Die ersten Rasterflächen (8) oder die zweiten Rasterflächen (10) sind aus Lumineszenzfarben gebildet, bei Beleuchtung mit UV-Strahlung erkennbar und bei Beleuchtung nur mit Licht aus dem sichtbaren Spektrum transparent, und die jeweils anderen Rasterflächen (8, 10) sind aus Körperfarben gebildet. Unter mindestens einem Winkel zur Vorderseite erscheinen die zweiten Rasterflächen (10) in nur teilweiser Überlappung der ersten Rasterflächen (8), wobei zwischen den zweiten Rasterflächen (10) und den ersten Teilrasterflächen (4) und den zweiten Teilrasterflächen (6) jeweils ein Grad der Überlappung im Bereich von 0% bis 100% gegeben ist, und das Sicherheitselement mindestens zwei Bereiche aufweist, in denen sich der Grad der Überlappung zwischen den zweiten Rasterflächen (10) und den ersten Teilrasterflächen (4) vom Grad der Überlappung zwischen den zweiten Rasterflächen (10) und den zweiten Teilrasterflächen (6) unterscheidet. Bei Beleuchtung mit einer Kombination aus UV-Strahlung und Licht aus dem sichtbaren Spektrum, ist die Mischfarbe in den zwei Bereichen unterschiedlich modifiziert.

## Beschreibung

Die Erfindung betrifft ein Sicherheitselement zur Absicherung von Wertdokumenten, das einen Substratkörper, der eine Vorderseite hat, und eine erste und eine zweite Druckschicht, die auf die Vorderseite des Substratkörpers aufgebracht sind, aufweist.

Solche Sicherheitselemente sind beispielsweise aus der DE 10 2014 018 512 A1 bekannt. Darin beschrieben ist ein mehrfarbiges Sicherheitsmerkmal, ein sogenanntes "MOVE-Feature", welches einem Betrachter bei einer Änderung seines Betrachtungswinkels eine Bewegung eines zweidimensionalen Bildmotivs darbietet. Die EP 3 475 096 B1 offenbart eine Folie mit einem derartigen mehrfarbigen Bewegungsfeature, eine sogenannte "coloured dynamic foil" (CDF). Diese "MOVE-Features" bzw. "coloured dynamic foils" werden dadurch erzeugt, dass mindestens eine Körperfarbe linienartig auf eine Prägestruktur aufgebracht wird. Das den Hintergrund bildende Substrat weist entweder eine hohe Reflexion auf oder ist mit einer reflektierenden Silberschicht versehen. Es werden in der Regel mindestens zwei unterschiedliche Körperfarben eingesetzt, welche in Draufsicht als Mischfarbe erscheinen und daher die optische Erscheinung des Sicherheitselements unattraktiv machen. Erst beim Verkippen des Sicherheitselements erscheint der Effekt der entsprechenden Körperfarbe/n. Die DE 10 2018 010 078 A1 und die EP 4 013 626 B1 erweitern die beschriebenen mehrfarbigen Bewegungsfeatures auf dreidimensionale Bildmotive. Die betrachtungswinkel-abhängigen Bewegungseffekte in 2D und in 3D erhöhen die Fälschungssicherheit, da sie selbst mit modernsten Kopiergeräten nicht reproduziert werden können und spielen damit bei der Echtheitsabsicherung von Wertdokumenten, wie Banknoten, Schecks, Kredit- oder sonstigen Zahlungskarten, Ausweisen oder dergleichen eine große Rolle. Sie sind bei der Beleuchtung mit Licht aus dem sichtbaren Wellenlängenbereich, welches unter Umgebungsbedingungen, wie bei der Beleuchtung mit Sonnenlicht vorliegt, direkt ersichtlich. Das Bildmotiv ist also bei der Beleuchtung des Sicherheitselements mit Licht aus dem sichtbaren Wellenlängenspektrum mit dem bloßen Auge erkennbar und erscheint damit für den Betrachter nicht überraschend.

Ebenfalls bekannt sind Sicherheitsmerkmale, welche einem äußeren Betrachter bei der Beleuchtung mit Strahlung aus dem UV-Wellenlängenbereich und bei der Beleuchtung mit Licht aus dem sichtbaren Wellenlängenbereich unterschiedliche Informationen zeigen, beispielsweise aus der EP 3 621 821 B1, der WO 2018/206936 A1, der US 10,787,019 B2 oder der EP 2 766 193 B1.

Ferner ist aus der EP 1 554 700 B1 und der EP 1 765 602 B1 ein Einsatz von Moiré-Rastern in Kombination mit fluoreszierenden Tinten offenbart. Diese Moiré-Raster bieten einem Betrachter richtungsabhängig unterschiedliche Informationen dar, indem bestimmte Mikrobildelemente mit Hilfe von Mikrolinsen vergrößert werden. Es wird ein Bewegungs- oder ein Vergrößerungseffekt bei der Beleuchtung mit UV-Strahlung erzeugt. Allerdings wird keine zusätzliche Information eines bei Beleuchtung mit Licht aus dem sichtbaren Spektrum sichtbaren Bildmotivs bei einem Beleuchtungswechsel in den UV-Bereich geschaffen.

Weitere Sicherheitselemente sind aus der EP 1 567 358 B1, der WO 2017/011476, der EP 2 889 152 B1, der EP 3 766 702 A1, der DE 10 2021 002 416 A1, der DE 10 2016 014 665 A1, der DE 10 2019 006 890 A1, der DE 10 2014 004 753 A1, der EP 3 225 417 B1, der EP 3 452 299 B1, der EP 3 332 982 A1, der EP 3 339 049 B1, der EP 3 403 843 A1, der EP 3 470 236 B1, der DE 10 2019 006 315 A1, der DE 10 2020 002 429 A1 und der EP 3 825 141 B1 bekannt.

Es ist Aufgabe der Erfindung, den optischen Eindruck eines optisch variablen Sicherheitselements zu verbessern und die Fälschungssicherheit zu erhöhen.

Die Erfindung ist in den unabhängigen Ansprüchen 1, 11 und 12 definiert. Die abhängigen Ansprüche betreffen bevorzugte Weiterbildungen.

Es ist ein Sicherheitselement zur Absicherung von Wertdokumenten vorgesehen. Das Sicherheitselement weist einen Substratkörper auf, der eine Vorderseite hat. Als Substratkörper können Foliensubstrate, wie beispielsweise PET-Substrate, z.B. auf Baumwolle basierende Papiersubstrate, oder kombinierte Papier- und Foliensubstrate eingesetzt werden.

Auf die Vorderseite des Substratkörpers sind eine erste und eine zweite Druckschicht aufgebracht. Die erste Druckschicht ist aus ersten Rasterflächen gebildet, die aus ersten Teilrasterflächen und zweiten, farblich unterschiedlichen Teilrasterflächen aufgebaut sind, wobei die ersten und die zweiten Teilrasterflächen mit dem unbewaffneten Auge nicht unterscheidbar sind und gemeinsam eine Mischfarbe ergeben. Die zweite Druckschicht ist aus zweiten Rasterflächen gebildet.

Die ersten Rasterflächen oder die zweiten Rasterflächen sind aus Lumineszenzfarben gebildet, bei Beleuchtung mit UV-Strahlung erkennbar und bei Beleuchtung nur mit Licht aus dem sichtbaren Spektrum transparent, und die jeweils anderen Rasterflächen sind aus Körperfarben gebildet.

Unter einem Körperfarbstoff bzw. unter Körperfarben wird hier eine Schicht verstanden, welche einen Teil eines Spektrums von einfallendem Licht (Strahlung aus dem sichtbaren Wellenlängenbereich) remittiert und einen anderen Teil absorbiert, sodass das einfallende Licht eine andere Spektralverteilung hat als das emittierte Licht und die Schicht uns dadurch farbig erscheint. Es handelt sich damit bei einem Körperfarbstoff um einen nicht selbst leuchtenden Farbstoff.

Es versteht sich, dass in der Anmeldung zwar von UV-Strahlung gesprochen wird, diese UV-Strahlung aber bei einer UV-Bestrahlung außerhalb einer UV-Kabine nicht alleine auftritt; bei der Beleuchtung mit Strahlung aus dem UV-Bereich ist immer auch ein Anteil von Licht aus dem sichtbaren Wellenlängenbereich enthalten, der auf das Sicherheitselement trifft. Die anspruchsgemäße Bezeichnung UV-Strahlung umfasst also sowohl reine UV-Strahlung, zugeführt beispielsweise in einer UV-Kabine, als auch UV-Strahlung plus Anteile von sichtbarem Licht.

Die Rasterflächen aus Lumineszenzfarben sind transluzent, d.h. die Rasterflächen aus Lumineszenzfarben lassen auftreffendes Licht in einem bestimmten Anteil hindurchtreten. Trifft Licht auf eine Seite der Rasterflächen auf, wird ein bestimmter Anteil des Lichtes bis zu der anderen Seite der Rasterfläche hindurch gelassen und tritt dort wieder aus. Je größer der prozentuale Anteil des hindurchtretenden Lichtes bezogen auf das auftreffende Licht ist, desto transluzenter ist die Rasterfläche. Liegt der prozentuale Anteil bei mindestens 90 %, d.h. lässt die Rasterfläche das auftreffende Licht wie bei einem Fenster nahezu ungeschwächt hindurchtreten, wird die Rasterfläche als transparent bezeichnet. Eine Rasterfläche hingegen, die weniger als 10 % und bevorzugt etwa 0 % des auftreffenden Lichtes hindurchtreten lässt, d.h. bei dem der Anteil des hindurchtretenden Lichtes bezogen auf das auftreffende Licht gering oder nahe oder gleich Null ist, wird als opak oder als nicht lichtdurchlässig bezeichnet. Werden die lumineszierenden Rasterflächen nur mit sichtbarem Licht beleuchtet, sind sie vollständig transparent. Treten UV-Anteile hinzu, wie beispielsweise bei der Beleuchtung mit Sonnenlicht, bieten sie dem unbewaffneten Auge eines Betrachters einen leicht gelblichen Farbton dar.

Auch bei einer Beleuchtung mit reiner UV-Strahlung, z.B. ohne Rest-Tageslicht, sind die Rasterflächen mit den Lumineszenzfarben erkennbar. Dann wirken entweder die darüber liegenden Rasterflächen aus einem Körperfarbstoff oder mehreren Körperfarbstoffen als Absorber der UV-Anregung als auch der emittierten visuell sichtbaren Strahlungen. Oder die Rasterflächen mit der Lumineszenzfarbe befinden sich auf den Rasterflächen aus Körperfarbstoff/en, sodass eine Leuchtintensität der lumineszierenden Rasterflächen in Abhängigkeit einer Auftragsdichte und einer optischen Dichte (bzw. eines Farbtons) der visuell sichtbaren Rasterelemente variiert dargestellt werden kann. Bei Anregung mit reiner UV-Strahlung wird ein Teil der UV-Strahlung am Substrat reflektiert und ein Teil in den Rasterflächen aus Körperfarbe/n absorbiert.

Die ersten Rasterflächen und die zweiten Rasterflächen wirken optisch zusammen. Unter mindestens einem Winkel zur Vorderseite erscheinen die zweiten Rasterflächen nur in teilweiser Überlappung der ersten Rasterflächen, wobei zwischen den ersten Rasterflächen und den zweiten Teilrasterflächen und den zweiten Teilrasterflächen jeweils ein Grad der Überlappung im Bereich von 0% bis 100% gegeben ist. Dadurch kann eingestellt werden, zu welchem Anteil die in einer Schichtenfolge unten liegenden Rasterflächen sichtbar sind und zu welchem nicht. Auf diese Weise kann der Farbeindruck bei der Beleuchtung mit Licht aus dem sichtbaren Wellenlängenbereich und bei Bestrahlung mit UV-Strahlung eingestellt werden. Der Winkel, unter dem die Rasterflächen überlappen, kann der Betrachtungs- und/oder der Beleuchtungswinkel sein. Die ersten und die zweiten Rasterflächen überlappen zwar teilweise, das umfasst aber auch, dass die zweite Rasterfläche die erste Teilrasterfläche zu einem gewissen Grad überlappt, die zweite Teilrasterfläche aber nicht überlappt, und umgekehrt. Insbesondere ist es auch möglich, dass die zweite Rasterfläche die erste Teilrasterfläche vollständig bedeckt, d.h. zu 100% überlappt und dass die zweite Rasterfläche die zweite Teilrasterfläche nicht, d.h. zu 0% überlappt. Auch dann ist eine teilweise Überlappung der ersten und der zweiten Rasterflächen gegeben.

Das Sicherheitselement weist mindestens zwei Bereiche auf, in denen sich der Grad der Überlappung zwischen den zweiten Rasterflächen und den ersten Teilrasterflächen vom Grad der Überlappung zwischen den zweiten Rasterflächen und den zweiten Teilrasterflächen unterscheidet und bei Beleuchtung mit einer Kombination aus UV-Strahlung und Licht aus dem sichtbaren Spektrum die Mischfarbe in den zwei Bereichen in unterschiedlichem Maß modifiziert ist. Durch den Grad der Überlappung der zweiten Rasterflächen mit den Rasterteilflächen kann in den Bereichen die wahrnehmbare Farbe variiert werden. So erscheint ein erster Bereich bei Beleuchtung mit UV-Licht und/oder bei Beleuchtung mit Licht aus dem sichtbaren Spektrum in einer anderen Farbe als der andere Bereich. Durch dieses Zusammenspiel können bei einem Beleuchtungswechsel beispielsweise 3D-Effekte erzeugt werden.

Es kann eine Vielzahl unterschiedlicher 3D-Objekte als Bildmotive erzeugt werden. Die Bildmotive erscheinen unter UV-Strahlung in einem ersten Teilbereich heller als in einem anderen Teilbereich. Dadurch kommt die Plastizität des 3D-Effekts zum Tragen. Es handelt sich hier also nicht um stereoskopische 3D-Effekte.

Die lumineszierenden Rasterflächen können aus einer Mischung aus RGB-Fluorfarben zusammengesetzt sein, sie können einen Phosphoreszenzanteil haben oder auch als Bifluoreszenzfarbstoff angelegt sein, welcher eine unterschiedliche Emissionsfarbe bei verschiedener Anregungswellenlänge aufweist, beispielsweise bei 254 nm und 365 nm. Die Fluoreszenz- und/oder Phosphoreszenzfarben können dabei in unterschiedlichen Wellenlängenbereichen angeregt werden, z.B. UV-A, UV-B und/oder UV-C.

Bevorzugt ist die Lumineszenzfarbe eine fluoreszierende Farbe, sodass fluoreszierende Rasterflächen vorgesehen sind. Besonders bevorzugt ist es, verkapselte Fluorpigmente, wie sie beispielsweise aus der DE 10 2015 014 525 A1, der DE 10 2015 014 537 A1, der DE 10 2015 014 539 A1 oder der DE 10 2015 014 526 A1 bekannt sind, für die lumineszierenden Rasterflächen zu verwenden. Sie erlauben verschiedene Fluoreszenzfarbtöne in einer größeren Farbauswahl (nicht wie bisher nur die Farben Rot, Orange, Gelb, Gelb-Grün und Blau im Wertpapierdruck). Außerdem ist bei den aus diesen Pigmenten gemischten Farbtönen, nach Einfluss eines äußeren Stimulus durch Chemikalien oder Sonnenlicht, keine oder nur eine geringere Farbtonveränderung erkennbar. Dies ermöglicht erstmals gleichbleibende Qualität eines beliebigen lumineszierenden Mischfarbtons in einem Sicherheitsmerkmal, auch unter Einfluss von Umwelteinflüssen. Es ist also möglich, attraktive chemisch und/oder physikalisch beständige Bildmotive mit einem breiten Spektrum potentiell einsetzbarer lumineszierender Farben zu erzeugen.

Bevorzugt können die ersten und/oder die zweiten Rasterflächen ein Punktraster oder ein Linienraster darstellen. Besonders bevorzugt ist das Linienraster aus einer Vielzahl sich nicht schneidender Linien gebildet. Die ersten oder die zweiten Rasterflächen können in einem Raster aus unterschiedlichen Körperfarben aufgebracht sein, welche beispielsweise in unterschiedlich farbigen Linien oder Punkten vorgesehen sind. Auch die lumineszierenden Rasterpunkte oder -linien können mehrere, unterschiedliche Farben aufweisen.

Die ersten und die zweiten Rasterflächen wirken optisch zusammen. Insbesondere findet bei einem Beleuchtungswechsel von der Beleuchtung mit Licht aus dem sichtbaren Spektrum zu einer Beleuchtung mit UV-Strahlung ein Informationswechsel statt. Es kann sich bei einem Beleuchtungswechsel in den Bereichen z.B. das dargestellte 2D- oder 3D-Bild ändern, oder einem 2D-Bildmotiv kann bei einem Beleuchtungswechsel ein 3D-Effekt hinzugefügt werden, nämlich wenn sich die ersten Rasterflächen die zweiten Rasterflächen um ein weiteres Bildmotiv oder einen 3D-Effekt ergänzen. Beispielsweise blenden die in der Schichtenfolge oben liegenden Rasterflächen aus Körperfarben gezielt einen Teil der unten liegenden Rasterflächen aus Lumineszenzfarben aus, sodass der nicht abgedeckte Teil der lumineszierenden Rasterflächen unter UV-Bestrahlung eine unter Tageslicht nicht erkennbare zusätzliche Bildinformation zur Bildinformation der obenliegenden Rasterflächen aus Körperfarben offenbart. Die beiden Bildinformationen, also beispielsweise zwei Bildmotive, können unabhängig voneinander sein. Die Bildinformation der Rasterflächen aus dem Körperfarbstoff kann z.B. das Portrait eines Künstlers darstellen und die Bildinformation der lumineszierenden Rasterflächen, welche unter UV-Licht sichtbar sind, stellen z.B. eine 3D-Skulptur des Künstlers dar. Die beiden Informationen, also z.B. die Bildmotive, können sich auch ergänzen. Dies erfolgt aufgrund der abweichenden Form der ersten und der zweiten Rasterflächen, da immer ein Teil der in der Schichtenfolge näher am Substratkörper ("unten") liegenden Rasterflächen sichtbar bleibt.

Bevorzugt weichen die zweiten Rasterflächen zusätzlich zur Abweichung in der Formgebung auch in ihrer Farbgebung von den ersten Rasterflächen ab. Durch eine derartige Schichtenfolge offenbart sich unter UV-Strahlung eine Zusatzinformation, insbesondere eine perspektivische und farbliche Zusatzinformation, zur ersten Information, welche die Rasterflächen aus Körperfarben darbieten. Tritt bei UV-Bestrahlung die farbliche Zusatzinformation hinzu, kann sich beispielsweise die Farbe des Bereichs ändern. Diese Ergänzung der ersten Information um die zweite Information ergibt sich allein durch die Kombination der ersten mit den zweiten Rasterflächen und stellt somit eine hohe Fälschungshürde dar, da beide Druckschichten exakt aufeinander abgestimmt sein müssen - der optische Effekt hängt nämlich vom Überlappungsgrad der ersten und der zweiten Rasterflächen ab; insbesondere davon, wie viel Anteile der jeweiligen Farbe sichtbar sind. So kann z.B. das Raster der Druckschicht aus Körperfarben ein Punktraster einer Blüte sein. Das Raster der lumineszierenden Druckschicht kann unter UV-Strahlung beispielsweise eine Biene darstellen, sodass bei geringem Rest-Tageslicht und hinreichend starker UV-Bestrahlung beide Bildmotive ergänzend erkennbar sind. Es ist z.B. auch möglich, dass ein Rechteck als zweidimensionales Motiv aus Körperfarben sichtbar ist und bei UV-Bestrahlung erscheint auf der Rechteckfläche eine in ihrer Helligkeit modulierte Flechtstruktur, wie bei einem Korb.

In Ausführungsformen können sowohl die ersten Rasterflächen als auch die zweiten Rasterflächen die lumineszierenden Rasterflächen sein, sofern die jeweils anderen Rasterflächen aus Körperfarben bestehen.

Das erfindungsgemäße Sicherheitselement erzeugt einen visuell ansprechenden optischen Effekt bei einer Beleuchtung mit Licht aus dem sichtbaren Wellenlängenbereich, welcher bei einer Beleuchtung mit Strahlung aus dem UV-Wellenlängenbereich überraschend ergänzt oder erweitert wird. Dieser optische Effekt ist deshalb überraschend, da er unter normaler Innenraumbeleuchtung (z.B. D65) nicht ersichtlich ist.

Der Effekt, dass die ersten und die zweiten Rasterflächen optisch zusammenwirken, wird hier auch als statischer Effekt bezeichnet. Für diesen statischen Effekt ist keine Reliefstruktur erforderlich. Es reicht beispielsweise ein Punktraster der zweiten Rasterflächen über einem Linienraster der ersten Rasterflächen aus, um den statischen Effekt zu erzeugen, wenn das Punktraster der zweiten Rasterflächen das Linienraster der ersten Rasterflächen nicht vollständig überdeckt. Der statische Effekt erfordert eine Registrierung der ersten zu den zweiten Rasterflächen und verbessert nicht nur den optischen Eindruck des Sicherheitselements, sondern erhöht auch dessen Fälschungssicherheit. Durch den statischen Effekt können sich Bereiche des Sicherheitselements unabhängig von anderen Bereichen auf dem Sicherheitselement in ihrer Farbe oder in dem dargestellten Objekt unterscheiden. Bei UV-Bestrahlung können sich die Bereiche dann, ebenfalls unabhängig voneinander, sowohl in ihrer Farbe oder Farbintensität, z.B. in ihrer Leuchtkraft durch eine bereichsweise Liniendickenmodulation der Rasterflächen, als auch in ihrer visuellen Darstellungsform als Objekt oder Muster unterscheiden. Als Muster werden wiederkehrende geometrische Formen, z.B. Rauten, Rechtecke, Dreiecke, Linien oder in ihrer Perspektive wirkende Geometrien (Prismen, Quader, Kugeln) als auch wiederkehrende Teilmotive eines Objektes, verdrillte Seile, Knoten, etc. umgesetzt. Auch die Darstellung von komplexeren Objekten, z.B. 3D-Darstellungen von Tieren (z.B. Bienen), Ringen, Reifen, sowie Symbole und Zeichen (z.B. Buchstaben oder Zahlen) sind möglich. Ebenfalls ist die Kombination aus einem 3D-wirkenden Hintergrundmuster mit einem im Vordergrund dargestellten 3D-Objekt aufgrund des Zusammenwirkens der ersten Rasterflächen mit den zweiten Rasterflächen möglich.

Dann sind zwei unterschiedliche 3D-Motive exakt aufeinander abgestimmt, was wiederum die Fälschungssicherheit erhöht.

In einem Druckprozess wird bevorzugt eine der beiden Druckschichten in Form einer Decodierdruckplatte in Form regelmäßiger Punkte, Symbole, gerasterter Elemente oder Linien in festem Rapport (festgelegtem Abstand) bereitgestellt und im Druckprozess auf die andere der beiden Druckschichten aufgebracht, welche auf einer Motivdruckplatte beispielsweise in Form modulierter Linien mit festem Rapport bereitgestellt ist. Die beiden Druckschichten werden also bevorzugt mittels Rapportdruck aufgebracht, bei dem im Druckprozess wiederkehrende Punkte/Linien/Symbole/gerasterte Elemente in einem festgelegten Abstand aufgebracht werden und dadurch ein Bildmotiv erzeugt wird.

In einer Variante des statischen Effekts liegen die ersten Rasterflächen, beispielsweise als Linienraster auf der Vorderseite des Substratkörpers in einem Körperfarbstoff vor. Auf dieses Linienraster sind lumineszierende zweite Rasterflächen in einem zweiten Raster, beispielsweise einem Punktraster aufgebracht und die Information wird damit decodiert.

Unter Decodierung wird eine Offenbarung einer motivhaften Information durch Überlagerung der ersten Rasterflächen mit den zweiten Rasterflächen verstanden. Nur bei einem passenden Parametersatz, also wenn der Rapport der Wiederholungsfrequenz entspricht, wird die Information der ersten Druckschicht als Motiv in verschiedenen Intensitätsabstufungen oder Schattierungen sichtbar. Der Rapport des ersten und des zweiten Rasters sind bevorzugt annähernd gleich groß oder sind vielfache voneinander. Z.B. beträgt der Rapport eines modulierten Linienrasters im Mittel Werte zwischen 290 bis 310 µm und des Decodierrasters 300 µm. Zwischen verschieden farbigen Linienrastern können unbedruckte Bereiche liegen, um eine Farbverschmutzung zu verhindern, sie können aber auch Stoß-an-Stoß, also direkt aneinander angrenzend, oder überlappend gedruckt werden.

Der Körperfarbstoff liegt in dieser Variante unter einer lumineszierenden Farbe. Dann ist der optische Effekt etwas weniger kontrastreich als wenn die Rasterflächen aus Körperfarben über den lumineszierenden Rasterflächen angeordnet sind, da beispielsweise eine Fluoreszenz der darüberliegenden Farbe angeregt wird, allerdings ohne die Rückreflexion des Substrats der UV-Strahlung und ohne Rückreflexion des Fluoreszenzfarbtons.

Vorteilhaft ist es, wenn der Körperfarbstoff eine hohe Absorption von UV-Strahlung im Bereich 254 nm bis 365 nm hat und/oder eine hohe Absorption im Bereich der Emissionswellenlänge der verwendeten lumineszierenden Farben. Dann entsteht ein besonders kontrastreicher und ansprechender optischer Effekt. Eine hohe Absorption liegt bei einem Absorptionsgrad von mindestens 70%, bevorzugt oberhalb von 90%, besonders bevorzugt bei 95% innerhalb des relevanten Spektralbereichs/der Emissionswellenlänge vor.

In einer weiteren Variante liegt ein erstes Raster, beispielsweise ein Linienraster lumineszierender Rasterflächen vor, welches auf die Vorderseite des Substratkörpers aufgebracht ist. Auf diese lumineszierenden Rasterflächen ist ein zweites (Decodier-)Raster aus zweiten Rasterflächen, beispielsweise ein Punktraster eines Körperfarbstoffs oder mehrerer Körperfarbstoffe aufgebracht und damit die Information der ersten Rasterflächen mit den zweiten Rasterflächen decodiert. Es liegt keine Reliefstruktur vor, sodass der beschriebene statische Effekt entsteht. Die ersten und die zweiten Rasterflächen können aus mehreren Körperfarbstoffen bzw. mehreren lumineszierenden Farbstoffen bestehen. Auch können die Raster beider Rasterflächen in Form regelmäßig angeordneter Linien, Punkte, Symbole, gerasterter Elemente, etc. vorliegen.

Entweder mit der Decodierdruckplatte oder mit der Motivdruckplatte können die Rasterflächen aus einem Körperfarbstoff aufgedruckt werden, während die jeweils andere Platte die lumineszierenden Rasterflächen aufbringt. Besonders bevorzugt druckt die Motivdruckplatte Linien als ohne UV-Beleuchtung unsichtbare lumineszierende Rasterflächen auf und die Decodierdruckplatte druckt Punkte in körperfarbenen Rasterflächen, welche mit dem unbewaffneten Auge erkennbar sind. Die beschriebene Drucktechnik erzeugt eine höhere Flächenbelegung der lumineszierenden Rasterflächen und damit eine höhere Leuchtkraft unter UV-Bestrahlung. Dies verstärkt den Effekt der zweiten Rasterflächen.

Als Alternative können die körperfarbenen Rasterflächen als Linie gedruckt werden und die Decodierung durch Drucken von stark leuchtenden lumineszierenden Rasterflächen (z.B. Gelb-Grün) umgesetzt werden.

Die ersten und die zweiten Rasterflächen werden bevorzugt durch (Nass- oder Trocken-) Offset-Druckverfahren, z.B. optimal gepassert durch Drucken in einer Supersimultandruckmaschine mit mehreren Druckwerken oder durch Drucken in einer Reihenbaumaschine, gedruckt. Alternativ mögliche Druckverfahren sind Inkjet, Siebdruck und Stichtiefdruck (Intaglio-Druck). Insbesondere durch Kombination zweier verschiedener Druckverfahren wird der Manipulationsschutz erhöht. Wobei ein Inkjetdruck eine besondere Individualisierbarkeit ermöglicht.

Ist ein Punktraster vorgesehen, beispielsweise aus unterschiedlichen Körperfarbpunkten, können die einzelnen Punkte des Punktrasters sehr leicht mit dem Inkjet-Verfahren aufgebracht werden, beispielsweise auf einen lumineszierenden Linienvordruck aus einem vorgelagerten Druckschritt. Dies ermöglicht beispielsweise ein individualisiertes Personenbild aus Körperfarbstoff bei einem gleichbleibenden lumineszierenden Hintergrundeffekt.

Im Banknotendruck kann durch Simultandruck ein mehrfarbiges Dencodierfarbraster mit mehreren Druckplatten aufgebracht werden. Dieses Dencodierfarbraster kann zudem in sich selbst einen Farbverlauf, beispielsweise einen Farbiris-Verlauf, aufweisen. Wichtig ist eine ausreichende UV-Absorption des für eine der beiden Druckschichten verwendeten Körperfarbstoffs in den für die Prüfung von Banknoten relevanten UV-Bereichen von 254 nm und 365 nm oder in der jeweils darunterliegenden emittierenden lumineszierenden Farbe, z.B. für blaue lumineszierende Stoffe im Bereich 400 nm bis 500 nm oder für Grün im Bereich von 490 nm bis 540 nm und für Gelb und Rot 560 nm bis 780 nm.

Es besteht die Möglichkeit, den beschriebenen statischen Effekt mittels diverser Druckverfahren zu generieren und auch mehrere Druckverfahren miteinander zu kombinieren. Dabei ist eine Überwachung der Farbauftragsstärke mittels Messgerät zur Abstimmung der Farben in den einzelnen Teilschritten besonders bevorzugt, um einen verbesserten optischen Effekt zu erzeugen.

Durch den beschriebenen statischen Effekt ist eine deutlich höhere Auflösung des Sicherheitsfeatures möglich, als bei den eingangs erläuterten betrachtungswinkelabhängigen Bewegungssicherheitsmerkmalen ("MOVE"-Features), denn bei einem Verzicht auf eine Reliefstruktur kann der Rapport beim Rapportdruck bis auf 20 µm reduziert werden, d.h. im Vergleich zum 300 µm Rapport bei den bekannten Sicherheitsfeatures ist eine 15-fach feinere Auflösung möglich.

Bevorzugt ist zwischen dem Substratkörper und den näher am Substratkörper ("unten") liegenden Rasterflächen eine Reliefstruktur mit einer Vielzahl periodisch angeordneter, erhabener oder vertiefter Strukturelemente vorgesehen. Diese Strukturelemente werden besonders bevorzugt nach dem Bedrucken des Substratkörpers mit den ersten Rasterflächen in einem Offset-druckverfahren durch ein Blindprägen im Intagliodruckverfahren erzeugt. Besonders bevorzugt sind die Strukturelemente durch erhabene oder vertiefte Rundstrukturen, insbesondere durch gestauchte halbkugelförmige Strukturen oder Kalotten mit kreisförmiger oder elliptischer Grundfläche gebildet. Ebenfalls bevorzugt können die Strukturelemente linienförmig ausgebildet sein, d.h. die Reliefstruktur kann eine Vielzahl von Bergen und Tälern bzw. Furchen aufweisen.

Bevorzugt sind die lumineszierenden Rasterflächen mit der Reliefstruktur so kombiniert, dass im Wesentlichen auf jedem Strukturelement zumindest ein Teil der lumineszierenden Rasterflächen liegt, so dass für den Betrachter durch eine ortsabhängige Modulation der Rasterflächen eine gegenüber der Fläche des Sicherheitselements vor- und/oder zurückspringende Oberfläche in Form eines dreidimensionalen Bildmotivs erzeugt wird. Besonders bevorzugt umfasst das Raster der ersten und/oder zweiten Rasterflächen zwei oder mehr Linienraster, wobei jedes Linienraster unabhängig vom jeweils anderen Linienraster ortsabhängig moduliert ist, so dass die Linienraster unterschiedliche Bewegungseffekte oder gleiche Bewegungseffekte in gleichen oder unterschiedlichen Richtungen erzeugen. Durch das Zusammenwirken der ersten und der zweiten Rasterflächen kann auch ein Bildmotiv mit einer dreidimensionalen Tiefenwirkung und/oder unterschiedlichen Bewegungseffekten beim Verkippen des Sicherheitselements um unterschiedliche Achsen erzeugt werden. Diese Effekte sind bevorzugt bereichsweise vorgesehen und unterscheiden sich in mindestens zwei Bereichen.

Was die Aufbringung des Rasters auf die Reliefstruktur angeht, wird auf die DE 10 2018 010 078 A1 verwiesen, welche inhaltlich hier vollständig eingebunden sei. Insbesondere die Ausführungen zu Rasterweiten der Strukturelemente (dort "Rasterelemente") und der ortsabhängigen Modulation anhand einer Phasenfunktion werden bevorzugt wie in dieser Veröffentlichung ausgeführt. Ein wesentlicher Unterschied besteht allerdings darin, dass nun eines der beiden Raster lumineszierend ist und im UV-Bereich die Information des anderen, in der Regel körperfarbenen Rasters ergänzt. Es findet ein Informationswechsel und/oder eine Informationsergänzung statt, wenn von einer Beleuchtung mit Licht aus dem Wellenlängenbereich des sichtbaren Spektrums zu einer UV-Bestrahlung gewechselt wird. In einer besonders bevorzugten Ausführungsform kann auf spiegelnde oder stark reflektierende Oberflächen, insbesondere auf dem Substratkörper,verzichtet werden.

Es ist in Ausführungsformen eine Reliefstruktur, beispielsweise erzeugt durch eine Blindverprägung, mit einem Stichtiefdruck so kombiniert, dass ein dynamischer Effekt unter UV-Bestrahlung entsteht. Hierunter ist zu verstehen, dass der statische Effekt ergänzt wird, beispielsweise dadurch, dass sich das mittels des statischen Effekts erzeugte 3D-Bildmotiv durch das zusätzliche Vorsehen einer Reliefstruktur und einer ortsabhängigen Modulation der lumineszierenden Rasterflächen auf der Reliefstruktur, bei UV-Bestrahlung und Wechsel des Betrachtungs- und/oder des Beleuchtungswinkels zu bewegen scheint. Als dynamischer Effekt ist unter UV-Bestrahlung und bei Wechsel des Betrachtungs- und/oder des Beleuchtungswinkels auch eine unterschiedliche Schattierungsstärke, eine Tiefenwirkung, etc. des 3D-Bildmotivs, welches durch den statischen Effekt erzeugt wird, möglich. Bei wechselnder UV-Bestrahlung kann als dynamischer Effekt auch eine dynamische Farbänderung in UV gezeigt werden, wie beispielsweise ein Farbwechsel, ein Intensitätswechsel, eine Perspektivänderung, ein Helligkeitswechsel, etc.

Ein Bild aus Körperfarbstoffen entfaltet in einer Ausführungsform unter UV-Bestrahlung seine 3D-Wirkung und weist bei wechselnder Intensität und Richtung der UV-Strahlungsquelle wechselnde Farbdynamiken, also beispielsweise wechselnde Farbtonwerte oder Helligkeitsstufen auf. Es sind Intensitäten der visuell unter UV-Bestrahlung wahrnehmbaren Farbkanäle von 0 bis 100 % möglich, und es ist ebenfalls möglich, zwei oder mehr Farbkanäle zu Mischfarben zu mischen. Unter wechselnder UV-Beleuchtung kann also eine erhöhte dynamische 3D-Wirkung erzielt werden, bei der mehr als ein Licht-ein/aus-Effekt und/oder ein Helligkeitsverlauf bei geändertem Betrachtungs- und/oder Beleuchtungswinkel der jeweils vorliegenden lumineszierenden Farbe mit fließenden Farbtonübergängen erzielt wird. Es kann z.B. bei Verwendung einer grünen Fluoreszenz und einer roten Fluoreszenz auch ein Übergang vom Rötlichen ins Gelbliche und Grünliche erzielt werden.

Ein bevorzugtes Erzeugen der Reliefstruktur in Form von erhabenen/vertieften gleichmäßigen runden Strukturelementen (annähernd Halbkugeln) auf der Vorderseite des Substratkörpers - entweder direkt in den Substratkörper oder in eine auf die Vorderseite aufgebrachte Prägelackschicht - erfolgt durch Blindprägen. Die Größe der Strukturelemente liegt für Wertdokumente besonders bevorzugt im Bereich von 200 nm bis 300 µm. Die Strukturhöhe beträgt weniger als 200 µm, bevorzugt unter 100 µm, besonders bevorzugt zwischen 20 µm und 80 µm. Die erhabenen Strukturelemente können sowohl ineinander verschachtelt sein, als auch voneinander beabstandet. In Ausführungsformen kann also anstatt halbkugelförmiger Noppen auch ein Wechsel aus linienartigen Rinnen (Tal und Berg) als Strukturelemente der Reliefstruktur erzeugt und genutzt werden. Die Strukturelemente können sich auch bereichsweise unterscheiden. So können die Strukturelemente in Bereichen linienartig ausgebildet sein und in anderen Bereichen die erhabenen/vertieften Rundstrukturen, Kalotten, etc. sein. Entsprechend können auch Bereiche mit Reliefstrukturen mit Bereichen ohne Reliefstrukturen kombiniert sein, sodass sich bereichsweise ein statischer Effekt und bereichsweise ein dynamischer Effekt zeigt.

Wie eingangs beschrieben reicht bereits ein reines Körperfarbtonraster aus, um Informationen zu decodieren (es ist nicht zwingend eine Reliefstruktur notwendig). Durch zusätzliche Verprägung kann ein durch UV-Strahlung stimulierter Bewegungseffekt erzeugt werden, der einen fließenden Übergang von einem Farbton in einen anderen ermöglicht. Werden 3D-Objekte in einem Linienraster dargestellt, kann zur Decodierung ein regelmäßiges Array aus Prägenoppen, Mikrospiegeln oder Fresnel-Wölbspiegeln verwendet werden.

Zusätzlich zu den Ausführungsvarianten mit statischem Effekt zeigen sich weitere Varianten mit dem erläuterten dynamischen Effekt. In einer weiteren Variante wird ein erstes Raster aus lumineszierenden ersten Rasterflächen auf die Reliefstruktur gedruckt, wobei die Reliefstruktur zur winkelabhängigen Decodierung auf die Vorderseite des Substratkörpers aufgebracht ist, sodass beispielsweise ein 3D-Effekt, Helligkeitsverlauf, etc. beim Verkippen des Sicherheitselements und bei der Beleuchtung mit UV-Strahlung erkennbar ist. Auf das erste Raster wird zusätzlich ein zweites Raster aus zweiten Rasterflächen mit einem Körperfarbstoff gedruckt, welches das Decodierraster darstellt. Dann tritt unter UV-Bestrahlung ein erster statischer Effekt auf (es offenbart sich beispielsweise ein 3D-Effekt des bei Beleuchtung mit Licht aus dem Wellenlängenbereich des sichtbaren Lichts sichtbaren 2D-Bildmotivs), und unter Verkippen der Strahlungsquelle oder einer Änderung des Betrachtungswinkels offenbart der 3D-Effekt eine dynamische Tiefeninformation, eine Farbänderung, eine Bewegung, etc. Diese Effekte können auch nur bereichsweise vorgesehen sein.

Natürlich kann in allen Varianten des statischen und des dynamischen Effekts die Reihenfolge der Prozessschritte und Schichtaufbauten getauscht werden, wobei besonders bevorzugt immer zum Schluss blindverprägt wird. In Ausführungsformen kann auch zuerst blindverprägt werden und dann auf die Reliefstruktur Rasterflächen aufgebracht werden, besonders bevorzugt kann beispielsweise durch das Inkjet-Verfahren direkt auf die Strukturelemente der Reliefstruktur gedruckt werden.

Besonders bevorzugt liegen die ersten und die zweiten Rasterflächen auf zwei voneinander getrennten Bereichen auf der Oberfläche des Substratkörpers vor. Dies ermöglicht eine sogenannte Selbstverifikation beim Aufeinanderklappen des Sicherheitselements, wenn z.B. ein Fenster im Substratkörper, beispielsweise einer Polymer- oder Hybridbanknote vorgesehen ist. Dann können beispielsweise die ersten Rasterflächen im Fenster liegen und die zweiten Rasterflächen auf dem Substratkörper der Banknote, oder umgekehrt - damit ist jeweils ein lumineszierendes Raster mit einem Raster aus Körperfarben kombiniert, wenn die getrennten Bereiche aufeinandergeklappt werden, d.h. wenn eine Selbstverifikation stattfindet. Es ist beispielsweise möglich, ein Moire-Gitter im Fenster mit einem lumineszierenden Moire-Gitter auf dem Substratkörper passgenau zu kombinieren, sodass sie nur im Zusammenspiel eine codierte Information offenbaren - jedes Moire-Gitter für sich stellt aber eine anders ausgestaltete Überstruktur dar. Beispielsweise zeigt das Moire-Gitter im Fenster eine Biene und das Moire-Gitter auf dem Substratkörper eine Blume; werden die beiden Bereiche dann zur Selbstverifikation aufeinandergeklappt, offenbaren sie gemeinsam die Wertzahl 50.

Es ist besonders bevorzugt auch möglich, dass die ersten Rasterflächen in einem Fenster auf der Vorderseite des Substratkörpers aufgebracht sind und die zweiten Rasterflächen auf der Rückseite des Substratkörpers oder umgekehrt. Auch dann liefern die ersten und zweiten Rasterflächen in Kombination eine codierte Information.

Es ist auch ein Wertdokument mit dem Sicherheitselement der beschriebenen Art vorgesehen. Dabei ist das Sicherheitselement auf ein Wertpapiersubstrat aufgebracht, z.B. auf ein Banknotensubstrat - ein Baumwollsubstrat, ein Hybridsubstrat, ein Fenstersubstrat oder ein Polymersubstrat. Es kann auch eine Einbringung in einen Kartenkörper (Ausweis, ID-Dokument) als Mehrschichtlaminat erfolgen. Dann ist das Sicherheitselement bei einem mehrlagigen Wertdokument innenliegend. Das Sicherheitselement kann beispielsweise als Transferelement auf eine Innenfläche eines mehrschichtigen Substratkörpers aufgebracht werden. Es kann ein Mehrschichtlaminat Fluoreszenzdruck auf der Vorderseite und/oder der Rückseite einer oder mehrerer Laminatschichten erfolgen. Das Sicherheitselement kann also außen und/oder innen liegend sein. Die Produktion des Sicherheitselements kann leicht in den Banknotenproduktionsprozess integriert werden und somit als Aufwertung/Upgrade von bisherigen Banknotendesigns, Ausweisdokumenten, etc. einsetzbar sein.

Es ist weiter ein Verfahren zur Herstellung eines Sicherheitselements zur Absicherung von Wertdokumenten offenbart. Es wird ein Substratkörper, der eine Vorderseite umfasst, bereitgestellt, und eine erste und eine zweite Druckschicht werden auf die Vorderseite aufgebracht. Die erste Druckschicht wird aus ersten Rasterflächen gebildet, die aus ersten Teilrasterflächen und zweiten, farblich unterschiedlichen Teilrasterflächen aufgebaut sind, wobei die ersten Teilrasterflächen und die zweiten Teilrasterflächen mit dem unbewaffneten Auge nicht unterscheidbar sind und gemeinsam eine Mischfarbe ergeben. Die zweite Druckschicht wird aus zweiten Rasterflächen gebildet, und die ersten Rasterflächen oder die zweiten Rasterflächen werden aus Lumineszenzfarben gebildet, sind bei Beleuchtung mit UV-Strahlung erkennbar und sind bei Beleuchtung nur mit Licht aus dem sichtbaren Spektrum transparent. Die jeweils anderen Rasterflächen werden aus Körperfarben gebildet. Unter mindestens einem Winkel zur Vorderseite erscheinen die zweiten Rasterflächen nur in teilweiser Überlappung der erstem Rasterflächen, wobei zwischen den zweiten Rasterflächen und den ersten Teilrasterflächen und den zweiten Teilrasterflächen jeweils ein Grad der Überlappung im Bereich von 0% bis 100% vorgesehen wird. Mindestens zwei Bereiche werden auf dem Sicherheitselement vorgesehen, in denen sich der Grad der Überlappung zwischen den zweiten Rasterflächen und den ersten Teilrasterflächen vom Grad der Überlappung zwischen den zweiten Rasterflächen und den zweiten Teilrasterflächen unterscheidet und bei Beleuchtung mit einer Kombination aus UV-Strahlung und Licht aus dem sichtbaren Spektrum, die Mischfarbe in den zwei Bereichen in unterschiedlichem Maß modifiziert wird.

Es versteht sich, dass das Verfahren auf die gleichen Weisen variiert werden kann wie beschriebene Sicherheitselement und das Wertdokument.

Im Verfahren wird z.B. das später unter UV-Strahlung sichtbare Objekt zunächst in einem 3D-Illustrationsprogramm erstellt und mit Graustufenverläufen (entsprechend einer gewünschten Belichtungsorientierung) erzeugt. Anschließend wird aus einem solchen Graustufenbild mittels einer Software eine Art "Höhenreliefkarte" als druckbare Linien erstellt - es wird dadurch eine Tiefenwirkung und 3D-Wirkung eingestellt. Die zu druckenden Linien der weiteren lumineszierenden Druckschicht weisen einen Linienversatz bzw. eine Linien-Modulation in Dicke und Position auf, vergleichbar einer Höhenisobaren auf einer Wanderkarte. Es können in der lumineszierenden Druckschicht mehrere lumineszierende Farben als Linien dicht aneinander gedruckt werden, wenn ein mehrfarbiger Effekt oder ein Farbwechsel unter UV-Strahlung gewünscht ist.

Als Decodierung wird bevorzugt ein Raster bestehend aus Punkten, Linien oder Objekten mit einer Größe von weniger als der doppelten Linienbreite der modulierten Linien gedruckt. Z.B. für eine modulierte Linie mit einer maximalen Liniendicke von 150 µm ist der darüber-/darunterliegende Körperfarbpunkt maximal 300 µm im Durchmesser, vorzugsweise kleiner als 150 µm. Somit gibt es Bereiche, in denen mindestens eine der lumineszierenden Linien vollständig durch den Punkt abgedeckt werden kann, und Bereiche, in denen die lumineszierende Farbe nicht abgedeckt ist. Die nicht abgedeckten Teile bilden die später unter UV-Strahlung sichtbare zweite Information.

Beide Druckschichten werden in der Punkt- oder Linienmodulation für den Offsetdruck/Nassoffset oder auch Nyloprintdruck vorbereitet, bevor sie durch eine Kombination von zwei Druckschritten entweder mit zwei verschiedenen Druckmaschinen (eine für die erste Druckschicht und eine für die zweite Druckschicht) oder durch mindestens eines weiteren Druckwerks in einer einzigen Druckmaschine, in Form von Rasterflächen gedruckt werden. Ein Vorteil dieser Methode ist, dass beispielsweise eine Helligkeitsmodulation der Teilbereiche durch die Linienstärke bzw. Linienbreite des lumineszierenden Linienrasters gegeben ist und nicht nur aus der Farbführung des Drucks resultiert. Somit können feinere Unterschiede beispielsweise in Graustufen dargestellt werden, ohne dass dafür auf eine Rasterung der lumineszierenden Druckschicht zurückzugreifen ist. Somit sind besonders vorteilhaft die mit einer Rasterung zur Erstellung von Graustufen einhergehenden Probleme eines möglichen Punktzuwachses im Druckprozess vermieden. Durch Aussparungen innerhalb des Bildmotivs können weitere Informationen wie z.B. Schriftzeichen, Ziffern etc. untergebracht werden, welche die Fälschungssicherheit weiter vorteilhaft erhöhen.

Sicherheitselement zur Absicherung von Wertdokumenten, das einen Substratkörper (2), mit ersten Rasterflächen (8), die aus ersten Teilrasterflächen (4) und zweiten, farblich unterschiedlichen Teilrasterflächen (6) aufgebaut sind, und zweiten Rasterflächen. Die ersten Teilrasterflächen (4) und die zweiten Teilrasterflächen (6) sind mit dem unbewaffneten Auge nicht unterscheidbar und ergeben gemeinsam eine Mischfarbe. Die ersten Rasterflächen (8) oder die zweiten Rasterflächen (10) sind aus Lumineszenzfarben gebildet, bei Beleuchtung mit UV-Strahlung erkennbar und bei Beleuchtung nur mit Licht aus dem sichtbaren Spektrum transparent, und die jeweils anderen Rasterflächen (8, 10) sind aus Körperfarben gebildet. Unter mindestens einem Winkel zur Vorderseite erscheinen die zweiten Rasterflächen (10) in nur teilweiser Überlappung der ersten Rasterflächen (8), wobei zwischen den zweiten Rasterflächen (10) und den ersten Teilrasterflächen (4) und den zweiten Teilrasterflächen (6) jeweils ein Grad der Überlappung im Bereich von 0% bis 100% gegeben ist, und das Sicherheitselement mindestens zwei Bereiche aufweist, in denen sich der Grad der Überlappung zwischen den zweiten Rasterflächen (10) und den ersten Teilrasterflächen (4) vom Grad der Überlappung zwischen den zweiten Rasterflächen (10) und den zweiten Teilrasterflächen (6) unterscheidet. Bei Beleuchtung mit einer Kombination aus UV-Strahlung und Licht aus dem sichtbaren Spektrum, ist die Mischfarbe in den zwei Bereichen unterschiedlich modifiziert.

Nachfolgend wird die Erfindung anhand von Ausführungsbeispielen unter Bezugnahme auf die beigefügten Zeichnungen, die ebenfalls erfindungswesentliche Merkmale offenbaren, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass alle diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbeispiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. In den Figuren zeigen:
- Fig. 1: ein Sicherheitselement in der Draufsicht;
- Fig. 2: das Sicherheitselement gemäß Fig. 1 in der Schnittdarstellung;
- Fig. 3: ein Sicherheitselement mit dargestelltem Graustufenverlauf in der Draufsicht;
- Fig. 4: eine Detailansicht der Darstellung gemäß Fig. 3;
- Fig. 5: eine schematische Darstellung des Details gemäß Fig. 4;
- Fig. 6: ein Liniendruckmuster eines Objekts;
- Fig. 7: ein Liniendruckmuster eines weiteren Objekts;
- Fig. 8: ein a-b-Diagramm im LAB-Farbraum der Fluoreszenz von verkapselten Fluorpigmenten;
- Fig. 9: ein Sicherheitselement in der Schnittdarstellung in einer weiteren Ausführungsform;
- Fig. 10: ein Sicherheitselement in der Schnittdarstellung in einer weiteren Ausführungsform;
- Fig. 11: ein Profilschnitt eines Strukturelements als gestauchte Halbkugelstruktur;
- Fig. 12: eine Draufsicht auf eine Reliefstruktur mit Strukturelementen in einer 0°/90° Anordnung;
- Fig. 13: eine Draufsicht auf eine Reliefstruktur mit Strukturelementen in wabenförmiger Anordnung, und
- Fig. 14: eine Draufsicht auf eine Reliefstruktur mit Strukturelementen mit elliptisch verzerrter Grundfläche.

Fig. 1 zeigt ein Sicherheitselement 1 in Draufsicht. Es ist eine Schnittlinie S eingezeichnet, längs der Fig. 2 eine Schnittdarstellung zeigt. Auf eine Vorderseite V eines Substratkörpers 2 sind erste Teilrasterflächen 4 in einem Linienraster aufgebracht. Ebenfalls auf die Vorderseite V des Substratkörpers 2 sind zweite Teilrasterflächen 6, ebenfalls als Linienraster aufgebracht. Zwischen den ersten Teilrasterflächen 4 und den zweiten Teilrasterflächen 6 ist eine Beabstandung B im Sinne einer Lücke vorgesehen. Beide Teilrasterflächen 4, 6 bilden zusammen erste Rasterflächen 8 einer ersten Druckschicht. Auf die beiden Teilrasterflächen 4, 6, aber diese nicht vollständig überdeckend, sind zweite Rasterflächen 10 als Punktraster aufgebracht. Werden die zweiten Rasterflächen 10 über der Beabstandung B aufgebracht, füllen sie die Beabstandung B zwischen den beiden Teilrasterflächen 4, 6 auf (dargestellt in Fig. 2).

Die ersten Teilrasterflächen 4 und die zweiten Teilrasterflächen 6 sind unterhalb der zweiten Rasterflächen 10 positioniert. Die beiden Teilrasterflächen 4, 6 unterscheiden sich in ihrer Farbe, sind aber mit dem unbewaffneten Auge nicht unterscheidbar, sodass sie in dem Bereich, in dem sie aufgebracht sind, eine Mischfarbe erzeugen. Die zweiten Rasterflächen offenbaren eine versteckte, codierte bzw. verschlüsselte Bildinformation im Druckbild der Teilrasterflächen 4, 6, welche beispielsweise durch eine Liniendickenmodulation oder eine Änderung der Linienposition realisiert wurde. D.h. je nachdem zu welchem Grad die ersten Teilrasterflächen 4 bzw. die zweiten Teilrasterflächen 6 von den zweiten Rasterflächen 10 überlappt sind, sind mehr oder weniger Anteile der ersten Teilrasterfläche 4 oder der zweiten Teilrasterfläche 6 erkennbar, sodass durch die Position der zweiten Rasterflächen 10 auf den Teilrasterflächen 4, 6 die Farbe beeinflusst wird. Dies geschieht bereichsweise, sodass sich die Farbeffekte in mindestens zwei Bereichen auf dem Sicherheitselement 1 voneinander unterscheiden. Die zweiten Rasterflächen 10 wirken als Decoder, d.h. ohne die zweiten Rasterflächen 10 ist die Bildinformation der Teilrasterflächen 4, 6 nicht oder nur schwer erkennbar.

Durch das Verändern der Relativposition der zweiten Rasterflächen 10 bezogen auf die ersten Rasterflächen 8 oder durch eine Liniendickenmodulation und Richtung der Teilrasterflächen 4, 6 können aufgrund der bereichsweisen Farbmodulation sowohl Bewegungseffekte als auch 3D-Effekte umgesetzt werden. Als Beispiel wird ein 3D-Bild eines Objekts zu einer druckbaren Linienmodulation codiert und als Teilrasterflächen 4, 6 auf den Substratkörper 2 gedruckt. Diese codierte Information wird dann durch die zweiten Rasterflächen 10, welche als Punktraster aufgebracht werden und durch Bestrahlung mit einer UV-Strahlungsquelle decodiert und damit das 3D-Bild des Objektes wieder sichtbar gemacht.

Die Fig. 1 und 2 zeigen einen Schichtaufbau zur Erzeugung eines Bildmotivs mit einem derartigen statischen Effekt, beispielsweise einem 3D-Effekt. Bildmotive mit einem statischem Effekt weisen einen hohen Farbverlaufsanteil auf. Ein Farbverlaufsanteil stellt eine Änderung von einer (Start-)Farbe in eine (Ziel-)Farbe mit einem anderen Farbton, einer anderen Farbsättigung und/oder einer anderen Farbhelligkeit dar.

Entweder die ersten Rasterflächen 8 oder die zweiten Rasterflächen 10 sind als lumineszierende Rasterflächen ausgebildet, wobei die jeweils andere in mindestens einem Körperfarbstoff aufgedruckt ist. Diese lumineszierenden Rasterflächen sind bei Beleuchtung mit Licht nur aus dem sichtbaren Spektrum nicht erkennbar, also transparent, aber bei Beleuchtung mit UV-Strahlung erkennbar. Dies hat zur Folge, dass der beschriebene statische Effekt erst bei der zusätzlichen Beleuchtung mit Strahlung aus dem UV-Bereich erkennbar ist. Das ohne UV sichtbare zweidimensionale Bildmotiv wird dann bei UV-Strahlung beispielsweise zu einem 3D-Bildmotiv um eine Tiefeninformation ergänzt - man spricht vom statischen Effekt. Dieser statische Effekt ist für einen äußeren Betrachter überraschend, da er sich erst bei Hinzutreten von UV-Strahlung zeigt und erhöht damit die Fälschungssicherheit. Das Bildmotiv der zweiten Rasterflächen 10 kann auch vom Bildmotiv, das die beiden Teilrasterflächen 4, 6 offenbaren, abweichen, dann findet ein Informationswechsel statt. Der optische Eindruck des Sicherheitselements 1 ist verbessert.

Es ist ebenfalls möglich, aber nicht dargestellt, dass die Schichten genau umgekehrt aufgetragen werden, so dass die zweiten Rasterflächen 10 unterhalb der Teilrasterflächen 4, 6 angeordnet sind. Dann wäre ein Punktraster unterhalb einem Linienraster angeordnet. Es könnten auch die ersten Rasterflächen 8 in Körperfarben gedruckt sein und die zweiten Rasterflächen 10 lumineszieren.

Fig. 3 zeigt eine visuell sichtbare Information 12, nämlich einen Graustufenverlauf, welcher in weiteren (nicht explizit dargestellten) Ausführungsformen eine mehrfarbige körperfarbbasierte visuell sichtbare Information 12, beispielsweise in Form eines mehrfarbigen Portraits, darstellt. Es ist ein Detail 14 markiert, welches in Fig. 4 nochmals explizit dargestellt ist.

Fig. 5 stellt dasselbe Detail 14 der Fig. 4 in schematischer Darstellung dar. Es ist zu erkennen, dass der Aufbau dem Sicherheitselement 1 gemäß Fig. 1 entspricht, wobei die zweiten Rasterflächen 10 oberhalb der Teilrasterflächen 4, 6 angeordnet sind. Die Linienstärke der Teilrasterflächen 4, 6 beträgt je 140 µm, die Beabstandung B beträgt 10 µm und der Rapport der Teilrasterflächen 4, 6 beträgt 300 µm. Die punktförmig aufgebrachte zweiten Rasterflächen 10 weisen einen Durchmesser von 250 µm im Rapport von 300 µm auf.

Die visuell sichtbare Information 12, welche mit den zweiten Rasterflächen 10 dargestellt ist, kann alternativ zu dem dargestellten Graustufenverlauf auch ein Portrait in mehreren Farben oder ein andersartiges Objekt, ein Muster, eine Zahl oder Ähnliches sein. Die einzelnen Punkte des Punktrasters der zweiten Rasterflächen 10 unterscheiden sich bereichsweise in ihrer Farbe bzw. in ihrem Grauton.

Wie Fig. 3 zeigt, sind die Teilrasterflächen 4, 6 in Draufsicht bei Beleuchtung nur mit Licht i.d.R. aus dem sichtbaren Wellenlängenbereich nicht sichtbar, denn sie sind als lumineszierende Linien auf den Substratkörper 2 aufgedruckt, deren Motiv sich erst unter UV-Strahlung als ein- oder mehrfarbige Information offenbart. Das Motiv und der Farbeindruck der Teilrasterflächen 4, 6 hängen von dem Grad der Überlappung der zweiten Rasterflächen 10 mit den jeweiligen Teilrasterflächen 4, 6 ab. Die Zwischenbereiche zwischen den Punkten der zweiten Druckschicht 8, stellen bei Beleuchtung mit Licht farblose Bereiche dar.

Fig. 6 zeigt nun ein erstes Liniendruckmuster 16 in Form eines Donuts, welches aus der Darstellung eines 3D-Objekts als Graustufenbild durch einen Programmcode erzeugt wurde. Fig. 7 zeigt ein zweites Liniendruckmuster 18 in Form einer Krone. Es ist beispielsweise auch möglich, dass das Objekt in Draufsicht und bei zusätzlicher UV-Strahlung als 3D-Objekt erscheint oder bereichsweise seine Farbe ändert. Natürlich sind auch andere Formen wie beispielsweise ein Buchstabe, ein Insekt, ein Tropfen, eine Kugel, eine Blüte, verschlungene Seile, etc. möglich.

Ist ein Farbwechsel von einer ersten zu einer zweiten Farbe gewünscht, kann dies durch den abwechselnden Druck zweier oder mehrerer Farben als Linien in den beiden Teilrasterflächen 4, 6 erzeugt werden. Auch ist ein Irisverlauf innerhalb solcher modulierter Linien möglich.

Unter Licht und ohne UV-Anregung ist lediglich eine gerasterte Fläche der zweiten Rasterflächen 10 aus einzelnen Punkten oder alternativ Linien zu erkennen, unter zusätzlicher UV-Strahlung werden die lumineszierenden Linien durch die Körperfarbe zum Teil absorbiert und ergeben somit eine Moire-Vergrößerung. Der dabei entstehende Effekt ist zunächst statisch, ist aber als 3D-Visualisierung eines Objektes/einer Struktur erkennbar, die Bildinformation ist bevorzugt abweichend zu der Bildinformation der zweiten Teilrasterflächen 10. Es kann aber auch im Bezug zu der 3D-Visualisierung stehen und Informationen aufgreifen oder diese Information perspektivisch vor oder hinter dem dreidimensionalen Objekt darstellen. D.h., das Punktraster in Fig. 3 könnte z.B. einen Koch mit Kochlöffel darstellen und wenn man das Sicherheitselement 1 mit UV-Strahlung bestrahlt, erscheint der in Fig. 6 dargestellte Donut.

Die Fig. 8 zeigt eine Darstellung von Farbkoordinaten in einem a-b-Diagramm, welches den LAB-Farbraum der Fluoreszenz darstellt. Auf der x-Achse (Koordinate a) ist eine Farbart und Farbintensität zwischen Grün und Rot dargestellt und auf der y-Achse (Koordinate b) ist eine Farbart und eine Farbintensität zwischen Blau und Gelb dargestellt. Entlang und innerhalb der dargestellten Farbkoordinaten können Farbeindrücke in der lumineszierenden Druckschicht erzielt werden. Dies resultiert aus der Verwendung von speziellen HPP-Pigmenten ("high performance pigments"), bei denen es sich um verkapselte Fluorpigmente handelt, welche es ermöglichen, verschiedene Fluoreszenzfarbtöne in einer großen Auswahl zu verwenden. Derartige Pigmente, welche besonders bevorzugt für die lumineszierenden Rasterflächen verwendet werden, weisen zusätzlich den Vorteil auf, dass die aus ihnen gemischten Farbtöne nach Einfluss eines äußeren Stimulus durch Chemikalien oder Sonnenlicht keine wahrnehmbare Farbtonänderung erkennen lassen - sie sind physikalisch und chemisch beständig.

Der beschriebene statische Effekt kann erweitert werden, indem zwischen den ersten Rasterflächen 8 und dem Substratkörper 2 eine Reliefstruktur 22 vorgesehen wird. Derartige Ausführungsformen sind in Fig. 9 und 10 dargestellt.

In Fig. 9 ist auf die Vorderseite V des Substratkörpers 2 eine Vielzahl an Erhebungen 24 aufgebracht. Diese Erhebungen 24 können entweder direkt im Substratkörper 2 ausgeformt sein, oder es kann auf die Vorderseite V des Substratkörpers 2 eine Prägelackschicht aufgebracht werden, in welcher die Erhebungen 24 ausgeformt werden. Auf dieselbe Art und Weise können auch Vertiefungen 26, welche in Fig. 10 ersichtlich sind, auf die Vorderseite V des Substratkörpers 2 aufgebracht werden. Auf einem Sicherheitselement 1 können sich auch teilweise Erhebungen 24 und teilweise Vertiefungen 26 befinden. Es können sich auch in Bereichen Erhebungen 24/Vertiefungen 26 und in anderen Bereichen keine Reliefstrukturen befinden - dann wird bereichsweise ein statischer Effekt mit einem dynamischen Effekt kombiniert. Wird im Nachfolgenden von Erhebungen 24 gesprochen, gilt das Gesagte gleichermaßen auch für die Vertiefungen 26.

Fig. 11 zeigt einen Profilschnitt 28 einer Halbkugelstruktur, welche sowohl für die Erhebungen 24, als auch, natürlich an der x-Achse gespiegelt, für die Vertiefungen 26 verwendet werden kann. Die Abmessungen in x- und in y-Richtung sind in µm angegeben. Es können für die Reliefstruktur 22 also erhabene oder vertiefte Rundstrukturen als Erhebungen 24/Vertiefungen 26 verwendet werden, auch gestauchte halbkugelförmige Strukturen oder Kalotten mit kreisförmiger oder elliptischer Grundfläche sind möglich. Die Art der Reliefstruktur 22 kann auch bereichsweise variieren. Das Querschnittsprofil der Fig. 11 stellt nur beispielhaft eine Halbkugelform dar; in der Praxis handelt es sich aber eher um verzerrte Halbkugeln. Die Abmessungen sind für eine Blindprägung durch Stichtiefdruck bei der x-Achse im Bereich von 200 µm bis 300 µm und in y-Richtung von 20 µm bis 80 µm.

Wie es die Fig. 9 und 10 zeigen, sind auf den Erhebungen 24 bzw. den Vertiefungen 26 der Reliefstruktur 22 die ersten Teilrasterflächen 4 und die zweiten Teilrasterflächen 6, also die ersten Rasterflächen 8 direkt aufgebracht. Sie liegen an der Oberfläche der Reliefstruktur 22 direkt an. Die ersten Rasterflächen 8 werden derart auf den Erhebungen 24 angeordnet, dass auf jeder Erhebung 24 zumindest ein Teil des Rasters der ersten Rasterflächen 8 liegt. Es erfolgt eine ortsabhängige Modulation, welche für den Betrachter eine gegenüber der Fläche des Sicherheitselements vor- und/oder zurückspringende Oberfläche, beispielsweise in Form eines dreidimensionalen Bildmotivs erzeugt. Wie dargestellt weisen die ersten Rasterflächen 8 mehrere Teilrasterflächen 4, 6 auf, welche jeweils eigene Raster in eigenen Farben aufweisen. So kann jedes Raster der Teilrasterflächen 4, 6 unabhängig vom jeweils anderen Raster ortsabhängig moduliert sein, sodass die Raster unterschiedliche Bewegungseffekte in unterschiedlichen Richtungen zeigen. Sie können natürlich auch gleiche Bewegungseffekte in unterschiedlichen Richtungen oder unterschiedliche Bewegungseffekte in gleichen Richtungen zeigen. Es ist z.B. auch möglich, dass das Raster der ersten Teilrasterflächen 4 eine erste Farbänderung beim Verkippen des Sicherheitselements 1 um seine horizontale Achse und das Raster der zweiten Teilrasterflächen 6 eine weitere, von der ersten Farbänderung unterschiedliche, zweite Farbänderung bei einer Verkippung um die vertikale Achse des Sicherheitselements 1 erzeugt. Die jeweiligen Motive bzw. Farbeffekte hängen wie beim statischen Effekt vom Grad der Überlappung der zweiten Rasterflächen mit den ersten Rasterflächen ab.

Auf die beiden Teilrasterflächen 4, 6, aber diese nicht vollständig überlappend sind die zweiten Rasterflächen 10 aufgebracht. Es entsteht durch das Zusammenwirken von Reliefstruktur 22, ersten Rasterflächen 8 und zweiten Rasterflächen 10 ein optischer Effekt, der den zuvor erläuterten statischen Effekt ergänzt; man spricht von einem dynamischen Effekt. Aufgrund dessen, dass eine der beiden Rasterflächen 8, 10 luminesziert und die anderen aus Körperfarben bestehen, ist bei der Beleuchtung mit Licht aus dem sichtbaren Spektrum auch nur eine der ersten oder der zweiten Rasterflächen 8, 10 sichtbar; beispielsweise die in der Schichtenfolge obersten zweiten Rasterflächen 10, welche beispielsweise als Punktraster aufgebracht sind. Sie erzeugen unter sichtbarer Beleuchtung ein Bildmotiv in 2D, welches aufgrund der darunter gelegenen ersten Rasterflächen 8, welche dann lumineszierend sind, bei zusätzlicher Beleuchtung mit UV-Strahlung (welche die ersten Rasterflächen 8 erst sichtbar machen) zu einem 3D-Bildmotiv ergänzt wird. Aufgrund des Aufdrucks der ersten und der zweiten Rasterflächen 8, 10 auf die Reliefstruktur 22 entsteht ein Betrachtungs- und/oder Beleuchtungswinkelabhängiger Effekt des 3D-Bildmotivs im UV-Bereich. Es kann in der beschriebenen Weise ein Bewegungseffekt erzeugt werden, aber auch dynamische Effekte können bei einer Änderung des betrachtungs- und/oder Beleuchtungswinkels auftreten, wie beispielsweise ein Farbwechsel, ein Intensitätswechsel, eine Perspektivänderung oder ein Helligkeitswechsel. Dieser dynamische Effekt kann durch Fotokopierer nicht einfach kopiert werden und erhöht damit in einem besonderen Maß die Fälschungssicherheit.

Die Fig. 12 bis 14 zeigen Anordnungen der Reliefstruktur 22 in Draufsicht. Die Erhebungen 24 sind periodisch angeordnet und können als halbkugelförmige Erhebungen 24 in einem 0°/90°-Raster aufgebracht sein (Fig. 12). Sie können aber auch Strukturelemente mit einer elliptisch verzerrten Grundfläche sein, welche in einem 0°/90°-Raster aufgebracht sind (Fig. 13), oder aber auch in einer gewinkelten/versetzten Anordnung aufgebracht werden, wie beispielsweise in Fig. 14, in der eine wabenförmige Anordnung der Erhebungen 24 dargestellt ist. Dieselben Anordnungen sind natürlich gleichermaßen für die Vertiefungen 26 möglich. Jede der Anordnungen kann nur bereichsweise auf dem Sicherheitselement 1 vorgesehen sein.

### Bezugszeichenliste

- 1: Sicherheitselement
- 2: Substratkörper
- 4: erste Teilrasterflächen
- 6: zweite Teilrasterflächen
- 8: erste Rasterflächen
- 10: zweite Rasterflächen
- 12: visuell sichtbare Information
- 14: Detail
- 16: erstes Liniendruckmuster
- 18: zweites Liniendruckmuster
- 20: a-b-Diagramm
- 22: Reliefstruktur
- 24: Erhebung
- 26: Vertiefung
- B: Beabstandung
- S: Schnittlinie
- V: Vorderseite

## Patentansprüche

1. Sicherheitselement zur Absicherung von Wertdokumenten, das aufweist:
- einen Substratkörper (2), der eine Vorderseite (V) hat, auf der eine erste Druckschicht und eine zweite Druckschicht angeordnet sind, wobei
- die erste Druckschicht aus ersten Rasterflächen (8) gebildet ist, die aus ersten Teilrasterflächen (4) und zweiten, farblich unterschiedlichen Teilrasterflächen (6) aufgebaut sind, wobei die ersten Teilrasterflächen (4) und die zweiten Teilrasterflächen (6) mit dem unbewaffneten Auge nicht unterscheidbar sind und gemeinsam eine Mischfarbe ergeben,
- die zweite Druckschicht aus zweiten Rasterflächen (10) gebildet ist,
- die ersten Rasterflächen (8) oder die zweiten Rasterflächen (10) aus Lumineszenzfarben gebildet, bei Beleuchtung mit UV-Strahlung erkennbar und bei Beleuchtung nur mit Licht aus dem sichtbaren Spektrum transparent sind, und die jeweils anderen Rasterflächen (8, 10) aus Körperfarben gebildet sind,
- unter mindestens einem Winkel zur Vorderseite die zweiten Rasterflächen (10) in nur teilweiser Überlappung der ersten Rasterflächen (8) erscheinen, wobei zwischen den zweiten Rasterflächen (10) und den ersten Teilrasterflächen (4) und den zweiten Teilrasterflächen (6) jeweils ein Grad der Überlappung im Bereich von 0% bis 100% gegeben ist, und
- das Sicherheitselement mindestens zwei Bereiche aufweist, in denen sich der Grad der Überlappung zwischen den zweiten Rasterflächen (10) und den ersten Teilrasterflächen (4) vom Grad der Überlappung zwischen den zweiten Rasterflächen (10) und den zweiten Teilrasterflächen (6) unterscheidet und bei Beleuchtung mit einer Kombination aus UV-Strahlung und Licht aus dem sichtbaren Spektrum, die Mischfarbe in den zwei Bereichen unterschiedlich modifiziert ist.

2. Sicherheitselement nach Anspruch 1, **dadurch gekennzeichnet, dass** die Lumineszenzfarben fluoreszierende Farben sind.

3. Sicherheitselement nach einem der Ansprüche 1 oder 2, **dadurch gekennzeichnet, dass** durch die teilweise Überlappung der ersten Rasterflächen (8) mit den zweiten Rasterflächen (10) bei Beleuchtung mit Licht aus dem sichtbaren Wellenlängenbereich ein 2D-Bildmotiv mit dem unbewaffneten Auge wahrgenommen werden kann, welches bei Beleuchtung mit UV-Strahlung zu einem 3D-Bildmotiv ergänzt wird.

4. Sicherheitselement nach einem der obigen Ansprüche, **dadurch gekennzeichnet, dass** auf der Vorderseite (V) des Substratkörpers (2) in mindestens einem der Bereiche eine Reliefstruktur (22) mit einer Vielzahl periodisch angeordneter, erhabener oder vertiefter Strukturelemente (24, 26) aufgebracht ist.

5. Sicherheitselement nach einem der obigen Ansprüche, **dadurch gekennzeichnet, dass** die Strukturelemente (24, 26) in mindestens einem Bereich linienförmig ausgebildet sind.

6. Sicherheitselement nach einem der obigen Ansprüche, **dadurch gekennzeichnet, dass** die Strukturelemente (24, 26) in mindestens einem Bereich erhabene oder vertiefte Rundstrukturen, insbesondere gestauchte halbkugelförmige Strukturen oder Kalotten mit kreisförmiger oder elliptischer Grundfläche sind.

7. Sicherheitselement nach einem der Ansprüche 4 bis 6, **dadurch gekennzeichnet, dass** die Rasterflächen (8, 10) mit der Reliefstruktur (22) so kombiniert sind, dass im Wesentlichen auf jedem Strukturelement (24, 26) zumindest ein Teil der Rasterflächen (8,10) liegt, sodass für den Betrachter durch eine ortsabhängige Modulation der Rasterflächen (8, 10) eine gegenüber der Fläche des Sicherheitselements (1) vor- und/oder zurückspringende Oberfläche in Form eines dreidimensionalen Bildmotivs erzeugt wird.

8. Sicherheitselement nach einem der obigen Ansprüche, **dadurch gekennzeichnet, dass** die ersten Rasterflächen (8) und/oder die zweiten Rasterflächen (10) ein Punktraster darstellen.

9. Sicherheitselement nach einem der obigen Ansprüche, **dadurch gekennzeichnet, dass** die ersten Rasterflächen (8) ein Linienraster mit einer Vielzahl sich nicht schneidender Linien, darstellen.

10. Sicherheitselement nach einem der obigen Ansprüche, **dadurch gekennzeichnet, dass** die ersten Teilrasterflächen (4) und die zweiten Teilrasterflächen (6) zwei Linienraster sind, wobei jedes Linienraster unabhängig vom jeweils anderen Linienraster ortsabhängig modelliert ist, sodass die Linienraster unterschiedliche Bewegungseffekte oder gleiche Bewegungseffekte in gleichen oder unterschiedlichen Richtungen erzeugen.

11. Wertdokument mit einem optisch variablen Sicherheitselement nach einem der Ansprüche 1 bis 10.

12. Verfahren zur Herstellung eines Sicherheitselements zur Absicherung von Wertdokumenten, bei dem
- ein Substratkörper (2), der eine Vorderseite (V) umfasst, bereitgestellt wird, und
- eine erste und eine zweite Druckschicht auf die Vorderseite (V) aufgebracht werden, wobei
- - die erste Druckschicht aus ersten Rasterflächen (8) gebildet wird, die aus ersten Teilrasterflächen (4) und zweiten, farblich unterschiedlichen Teilrasterflächen (6) aufgebaut sind, wobei die ersten Teilrasterflächen (4) und die zweiten Teilrasterflächen (6) mit dem unbewaffneten Auge nicht unterscheidbar sind und gemeinsam eine Mischfarbe ergeben,
- die zweite Druckschicht als aus zweiten Rasterflächen (10) gebildet wird,
- die ersten Rasterflächen (8) oder die zweiten Rasterflächen (10) aus Lumineszenzfarben gebildet werden, bei Beleuchtung mit UV-Strahlung erkennbar sind und bei Beleuchtung nur mit Licht aus dem sichtbaren Spektrum transparent sind, und die jeweils anderen Rasterflächen (8, 10) aus Körperfarben gebildet werden,
- unter mindestens einem Winkel zur Vorderseite die zweiten Rasterflächen (10) nur in teilweiser Überlappung der erstem Rasterflächen (8) erscheinen, wobei zwischen den zweiten Rasterflächen (10) und den ersten Teilrasterflächen (4) und den zweiten Teilrasterflächen (6) jeweils ein Grad der Überlappung im Bereich von 0% bis 100% vorgesehen wird, und
- mindestens zwei Bereiche auf dem Sicherheitselement vorgesehen werden, in denen sich der Grad der Überlappung zwischen den zweiten Rasterflächen (10) und den ersten Teilrasterflächen (4) vom Grad der Überlappung zwischen den zweiten Rasterflächen (10) und den zweiten Teilrasterflächen (6) unterscheidet und bei Beleuchtung mit einer Kombination aus UV-Strahlung und Licht aus dem sichtbaren Spektrum, die Mischfarbe in den zwei Bereichen in unterschiedlichem Maß modifiziert wird.
